# EUROPÄISCHE PATENTANMELDUNG

(11) **EP 1 181 989 A2**
(43) Veröffentlichungstag der Anmeldung: **27.02.2002**
(21) Anmeldenummer: 01119987.4
(22) Anmeldetag: 18.08.2001
(51) Int. Cl.: B08B 9/093, B08B 3/02, C11D 1/83, A62C 3/00

(54) **Verfahren zur Reinigung einer festen Oberfläche (Varianten) und Waschkomposition zur Realisierung des Verfahrens**

(30) Priorität: 20.08.2000 RU 2000121945
(71) Anmelder: Leda's, 01728 Bannewitz (DE)
(72) Erfinder: Sergienko, Juri, 190000 Sankt-Petersburg (RU); Truchin, Oleg, 190000 Sankt-Petersburg (RU); Kopatschew, Alexander, 190000 Sankt-Petersburg (RU); Satschinjaew, Jaroslaw, 191028 Sankt-Petersburg (RU); Sokow, Leonid, 333002 Simferopol (RU); Sokowa, Olena, 333002 Simferopol (RU)
(74) Vertreter: Weissfloh, Ingo

(57) **Zusammenfassung**

Die vorliegende Erfindung bezieht sich auf die Technologie der Reinigung fester Oberflächen. Das Verfahren besteht in der Strahlenbearbeitung der Oberfläche mit Waschmittel, als Waschmittel wird eine 2 - 10-prozentige Lösung der Komposition eingesetzt, welche aus der gereinigten Oberfläche einen Film bildet. Der Film verhindert eine Verdampfung der restlichen Verunreinigungen und ermöglicht Durchführung von Feuerreparaturarbeiten und sonstigen explosionsgefährlichen Arbeiten nach erfolgter Oberflächenreinigung ohne Einsatz der Entgasungs - und Ventilationsausrüstungen unter Druck von 4 - 40 at und bei Lösungstemteratur von 20 - 90 ° C in zwei Stufen, dabei werden die in Richtung zur Oberfläche zuzuführende Lösung und die abzuführende Mischung - bestehend aus auszuwaschenden Verunreinigungen - so geregelt, dass in der ersten Stufe eine Ansammlung der zu bildenden Mischung in dem zu reinigenden Behälter ein Drittel des Behälters nicht übersteigt, in der zweiten Stufe die Ansammlung der Mischung gänzlich fehlt; die Mischung "Lösung - Verunreinigungen" wird den Sammelbehältern zugeführt und kontinuierlich durch Entnahme der auf der Lösungsoberfläche schwimmenden Verunreinigungen getrennt, die zum Anwender gelangen unter Rückführung der Lösung für die Reinigung der Oberfläche. Die Waschkomposition zur Realisierung des Verfahrens hat nachfolgende Zusammensetzung: Natriumalkylbenzolsulfonat ("Alkyl" - Radikal mit 11 - 14 Kohlenstoffatomen)- 4,5 - 7.0; Neonol- 2,0 - 7.0; Polyäthylglykol- 3,0 - 11,0; Natriumkarbonat/ Natriumbikarbonat - Rest.

## Beschreibung

Die vorliegende Erfindung bezieht sich auf Verfahren zur Reinigung fester Oberflächen, insbesondere ist sie zum Abwaschen der Verunreinigungen organischer und anorganischer Natur der Erdölfüllausrüstungen beliebiger Form und Volumen: Eisenbahnzisternen und Tankwagen, Seetankschiffe, oben- und unterirdische Behälter (Zapfsäulen), Oberflächen von Stahlbauten usw. sowie von verunreinigten Territorien, darunter vom Boden, bestimmt.

Bekannt ist aus dem Patent der Russischen Föderation N 2135304 CI, veröffentlicht 27.08.99, das Verfahren zur Reinigung der Oberflächen von Kohlenwasserstoffverunreinigungen durch Wasserlösung eines Waschmittels, welches eine instabile Emulsion mit den Verunreinigungen bildet, was unter Heranziehen von zusätzlichen technologischen Ausrüstungen eine Phasentrennung der Emulsion und eine Rückführung der Waschmittellösung zur erneuten Benutzung ermöglicht. Das Verfahren ermöglicht einen hohen Reinigungsgrad nur im Falle eines richtig ausgewählten Verhältnisses "organische Verunreinigungen - Waschmittel", das nicht minder als 1:2 beträgt. Falls diese Bedingung nicht erfüllt ist, kann das als Waschmittel eingesetzte Polyäthilenglykol polymer-kolloide Systeme bilden, d.h. auf der abzuwaschenden Oberfläche bildet sich das Gel und als Folge entstehen Probleme hinsichtlich der Gelentfernung von der zu reinigenden Oberfläche und der nachfolgenden Reduktion des Waschmittels. Dies bedingt eine Störung des Prozesses. Da eine vorläufige Einschätzung desVerunreinigungsausmasses des betriebsmässigen Behälter und Zisternen zum Unterschied von Laborversuchen immer nur annäherend sein wird, werden zur Verhinderung des o.a. Problems erhöhte Mengen des Waschmittels verwendet, was seinen erhöhten Verbrauch, hohe Kosten für nachfolgende Reinigung und die gesamte technologische Kette bedingt.

Weiterhin ist aus dem Urheberschein der UdSSR N 618406, veröffentlicht 95.08.78, das Verfahren zur Reinigung fester Oberflächen von Verunreinigungen durch Strahlenbearbeitung der Oberfläche mit Waschmittel bekannt. Die Anwendung des Waschmittels in Form eines Strahles gewährleistet ein durchgängiges Abwaschen der Oberfläche unter Minimalverbrauch der Flüssigkeit, dabei wird die chemische Beeinflussung der Verunreinigungen durch deren mechanische Beeinflussung ergänzt, was einen hohen Reinigungsgrad bedingt. Dieses Verfahren sieht aber keine Möglichkeit vor, das Waschmittel erneut zu reinigen. Dieses Verfahren ist als die am nähesten liegende Analoglösung gewählt worden.

Die technische Aufgabenstellung, die durch die vorliegende Erfindung gelöst wird, besteht in der Erarbeitung eines wirtschaftlichen Verfahrens zur Oberflächenreinigung, welches einen hohen Reinigungsgrad unter Minimalverbrauch des Waschmittels gewährleistet.

Die Aufgabe wird dadurch gelöst, dass im Verfahren zur Reinigung einer festen Oberfläche, das eine Strahlenbearbeitung der Oberfläche mit Waschmittel beinhaltet, als Waschmittel 2 - 10-prozentige Lösung der Komposition eingesetzt wird, welche aus der gereinigten Oberfläche ein Film bildet. Das Film verhindert eine Verdampfung der restlichen Verunreinigungen und ermöglicht Durchführung von Feuerreparaturarbeiten und sonstigen explosionsgefährlichen Arbeiten nach erfolgter Oberflächenreinigung ohne Einsatz der Entgasungs- und Ventilationsausrüstungen unter Druck von 4 - 40 at und bei Lösungstemteratur von 20 - 90 ° C in zwei Stufen, dabei werden die in Richtung zur Oberfläche zuzuführende Lösung und die abzuführende Mischung - bestehend aus auszuwaschenden Verunreinigungen - so geregelt, dass in der ersten Stufe eine Ansammlung der zu bildenden Mischung in dem zu reinigenden Behälter ein Drittel des Behälters nicht übersteigt, in der zweiten Stufe die Ansammlung der Mischung gänzlich fehlt; die Mischung "Lösung - Verunreinigungen" wird den Sammelbehältern zugeführt und kontinuirlich durch Entnahme der auf der Lösungsoberfläche schwimmenden Verunreinigungen getrennt, die unter Rückführung der Lösung für die Reinigung der Oberfläche zum Anwender gelangen.

Die Aufgabe wird auch dadurch gelöst, dass im Verfahren zur Reinigung einer festen Oberfläche, das eine Strahlenbearbeitung der Oberfläche mit Waschmittel beinhaltet, als Waschmittel 2 - 10-prozentige Lösung der Komposition eingesetzt wird, welche auf der gereinigten Oberfläche ein Film bildet. Der Film verhindert eine Verdampfung der restlichen Verunreinigungen und ermöglicht Durchführung von Feuerreparaturarbeiten und sonstigen explosionsgefährlichen Arbeiten nach erfolgter Oberflächenreinigung ohne Einsatz der Entgasungs- und Ventilationsausrüstungen unter Druck von 4 - 40 at und bei Lösungstemteratur von 20 - 90 ° C, die Mischung "Lösung - Verunreinigungen" wird den Sammelbehältern zugeführt und kontinuierlich durch Entnahme der auf der Lösungsoberfläche schwimmenden Verunreinigungen getrennt, die unter Rückführung der Lösung für die Reinigung der Oberfläche zum Anwender gelangen.

Bei der Realisierung beider Varianten der Erfindung ist es möglich, dass dem Sammelbehälter durch die Öffnungen des im Unterteil des Behälters angeordneten Rohrleitungsteiles die Luft unter Druck von 0,1 - 5,0 at zugeführt wird.

Die Aufgabe wird auch dadurch gelöst, dass bei der Realisierung der obenbeschriebenen Verfahren eine Waschkomposition mit nachfolgender Zusammensetzung benutzt wird, Mass. %:

| | |
|---|---|
| Natriumalkylbenzolsulfonat ("Alkyl"- Radikal mit 11-13 Kohlenwasserstoffatomen) | 4,5 - 7,0 |
| Neonol | 2,0 - 7,0 |
| Polyäthylenglykol | 3,0 - 11,0 |
| Natriumkarbonat und/oder Natriumbikarbonat | Rest |

Das Verfahren wird auf folgende Weise realisiert. Im Behälter mit der Reinlösung wird die Komposition der o.a. Zusammensetzung im Wasser verdünnt bis zur Konzentration 2-10 % und mit Hilfe der Bodendampfregistern oder Elektrobeheizern bis Temperatur höchstens 90 ° C erwärmt. Die erhaltene Lösung wird aus dem Unterteil des Behälters mit der Reinlösung abgeführt und den Hochdruckwaschvorrichtungen zugeführt, welche im abzuwaschenden Behälter angeordnet sind. Im Laufe des Abwaschprozesses erfolgt die Vermischung der Verunreinigungem mit der Lösung. Die Mischung aus der Lösung und der Verunreinigungen wird im Selbstlaufen aus dem abzuwaschenden Behälter - falls der Behälter einen Unterlauf hat - abgefürt, oder sie wird aus dem abzuwaschenden Behälter durch technologische Öffnungen im abzuwaschenden Behälter selbst abgepumpt. Das Abwaschen erfolgt in zwei Stufen, dabei werden die Volumen der Lösungszuführung zur Oberfläche und der Abführung der Mischung "Lösung - abgewaschene Veunrenigungen" auf solche Art und Weise geregelt, dass in der ersten Stufe das Verfahren auf folgende Art und Weise realisiert wird. Im Behälter mit der Reinlösung wird die Komposition der beschriebenen Zusammensetzung im Wasser bis zur Konzentration 2 - 10 % verdünnt und mit Hilfe von Bodendampfregistern Ansammlung der sich bildenden Mischung in dem zu reinigenden Behälter ein Drittel des Behältervolumens nicht übersteigt, in der zweiten Stufe die Ansammlung völlig fehlt. Die Mischung "Lösung - Verunreinigungen" wird dem Sammelbehälter zugeführt, wo eine kontinuirliche Entnahme der Verunreinigungen von der Lösungsoberfläche durch ein Bypass - Ventil erfolgt, das auf dem Flüssigkeitsniveau im Sammelbehälter installiert ist. Die entnommenen Verunreinigungen stellen ein reines Produkt dar, das zweckmässigerweise ohne zusätzliche Bearbeitung angewendet werden kann.

Dem Sammelbehälter kann auch durch die Öffnungen der im Unterteil des Sammelbehälters angeordneten Rohrleitung die Luft unter Druck von 0,1 - 5 at. zugeführt werden Die Luftbläschen beschleunigen den Prozess des Auswaschens der Verunreinigungen auf der Oberfläche, es erfolgt deren Ansammlung zwischen der oberen Grenze der Lösungsoberfläche und der unteren Grenze der Verunreinigungsschicht unter Bildung eines Luftkissens, das die Bildung einer eindeutigen Grenze zwischen der Lösung und den abgewaschenen Verunreinigungen begünstigt. Dies erleichtert deren Aufsammeln und führt zur Verminderung des Feuchtegehaltes in den abgewaschenen Verunreinigungen - dem Zielprodukt - und als Folge zur beträchtlichen Abnahme der Verluste der Waschmittellösung beim Aufsammeln des abgewaschenen Produktes. Der Sammelbehälter ist durch eine Rohrleitung mit dem Behälter mit der Reinlösung auf dem Niveau unterhalb der Höhenmitte der beiden Behälter verbunden, um das Ablaufen der Lösung aus dem Sammelbehälter in den Behälter mit der Reinlösung zu gewährlesten. Die erste und zweite Stufen des Abwaschens werden jeweils innerhalb von 10-30 Minuten mit einer Pause von 5-10 Minuten durchgeführt.

Nach Abschluss der zweiten Stufe wird die abzuwaschende Flüssigkeit auf eine natureliche Weise belüftet bis zur vollen Abtrocknung der Lösungsreste an den Wänden des Behälters. Nach Abtrocknung bildet die Lösung ein mikroskopisches Film auf der gesamten abgewaschenen Oberfläche, das die Verdampfung der Verunreinigungsreste verhindert, falls diese explosionsgefährlich sind. Die Lösung aus dem Sammelbehälter wird durch eine Verbindungsrohrleitung in den Behälter mit der Reinlösung rückgeführt, von wo sie abgepumpt und erneut den Waschvorrichtungen zugeführt wird, was einen geschlossenen Arbeitszyklus ohne Unterbrechung der Trennung der Mischung "Lösung - Verunreinigungen" gewährleistet.

Bei der Reinigung der Aussenoberfläche wird das Verfahren auf folgende Art und Weise realisiert. Das abzuwaschende Objekt wird oberhalb des Sammalbehälters aufgestellt, der die Funktion einer technologischen Wanne übernimmt. Der Lösungssstrahl, der durch manuell angeschriebene Waschvorrichtungen erzeugt wird, wird der zu bearbeitenden Oberfläche zugeführt. Weiterhin, wird die Mischung der Lösung mit den abgewaschenen Verunreinigungen in den Sammelbehälter abgepumpt, wo eine kontinuirliche Entnahme der Verunreinigungen für deren Zuführung zum Anwender sowie die Rückführung der Lösung in den Abwaschprozess erfolgt.

Beispiel für die Realisierung des Verfahrens.

### Beispiel 1:

Zur Reinigung eines 1 500 m³ grossen Erdbehälters, der für die Lagerung von Erdölprodukten bestimmt ist - im vorliegenden Fall Dieselkraftstoff - wird 4-prozentige Wasserlösung der Komposition mit nachfolgender Zusammensetzung benutzt, Mass. %:

| | |
|---|---|
| Natriumalkylbensolsulfonat | 7,0 |
| Neonol | 7,0 |
| Polyäthylenglykol | 11,0 |
| Natriumbikarbonat | 75,0 |

Die Lösung wird im Behälter mit der Reinlösung durch Auflösen der Komposition im Wasser bis zur entsprechenden Konzentration zubereitet. Das Volumen dieses Behälters beträgt 25 m³. Die bis auf 35 - 40 ° C erwärmte Lösung wird durch Waschvorrichtungen unter Druck von 8 at in den zu reinigengen Behälter in zwei Stufen geleitet, wobei in der ersten Stufe innerhalb von 10 Minuten die Geschwindigkeit des Ablassens der Mischung "Lösung - Verunreinigungen" bei der ständigen Zuführungsgeschwindigkeit von 36 m³/Stunde so geregelt wird, dass eine Ansammlung im abzuwaschenden Behälter der Mischung "Lösung - Verunreinigungen", welche ein Drittel des Behältervolumens übersteigt, zu verhindert. In der zweiten Stufe wird auch innerhalb 10 Minuten jede Ansammlung der Mischung im Behälter ausgeschlossen. Im Laufe von 20 Minuten wird der Behälter völlig leer. Dem Sammelbehälter wird über eine Luftrohrleitung die Luft unter Druck von 0,5 at. zugeführt. Der von der Oberfläche der Lösung im Sammelbehälter entnommene Dieselkraftstoff wird dem Kunden zugeführt, während die Lösung in den Behälter mit der Reinlösung rückgeführt wird. Die Konzentration des Dieselkraftstoffes übersteigt nicht 0,25 mg/l.

### Beispiel 2:

Zur Reinigung einer 56 m³ Eisenbahnzisterne vom Mazut mit dem Verunreinigungsvolumen von bis zu zwei Dritteln des Zisternenvolumens wird eine 5-prozentige Wasserlösung mit nachfolgender Zusammensetzung verwendet, Mass. %:

| | |
|---|---|
| Natriumalkybensollsulfonat | 10,0 |
| Neonol | 5,0 |
| Polyäthylenglykol | 3,0 |
| Natriumbikarbonat | 82,0 |

Die bis auf 60 ° C erwärmte Lösung wird durch Waschvorrichtungen unter Druck von 16 at. geleitet mit der Realisierung des Verfahrens, wie im Beispiel 1 beschrieben. In 3 Stunden ist der Behälter voll abgewaschen.

### Beispiel 3:

Zur Reinigung von Zwischenbodentanks der Erdöltankers vom Typ "Fluss - See" mit einem Volumen von jeweils 10 m³ vom mazutverunreinigten Schlamm wird eine 4,0 - prozentige Wasserlösung mit nachfolgender Zusammensetzung verwendet,
Mass. %:

| | |
|---|---|
| Natriumalkylbensolsulfonat | 5,0 |
| Neonol | 2,0 |
| Polyäthylenglykol | 7,0 |
| Natriumkarbonat und/oder Natriumbikarbonat | 86,0 |

Die auf 80 ° C erwärmte Lösung wird durch Wasservorrichtungen unter Druck von 10 at. bei der Volumengeschwindigkeit der Pumpe 20-25 m³/Stunde geleitet mit der Realisierung des Verfahrens, wie im Beispiel 1 beschrieben.

In 1 Stunde ist der Behälter voll abgewaschen.

### Beispiel 4:

Zur Reinigung von Radsätzen der Eisenbahnwaggons vom Schmierstoff wird eine 5,0 - prozentige Lösung mit der nachfolgenden Zusammensetzung verwendet, Mass. %:

| | |
|---|---|
| Natriumalkylbensolsulfonat | 4,5 |
| Neonol | 25 |
| Polyäthylenglykol | 5,0 |
| Natriumkarbonat | 88,0 |

Der Radsatz wird oberhalb des Sammelbehälters aufgestellt. Der bis auf 90 ° C erwärmte Lösungsstrahl wird durch handgetriebene Waschvorrichtungen der zu bearbeitenden Oberfläche zugeführt, während die Lösung mit den abgewaschenen Verunreinigungen in den Sammelbehälter gelangt, wie im Beispiel 1 beschrieben ist.
Der abgewaschene Schmierstoff wird dem Verbraucher zur Verfügung gestellt. Die Waschlösung wird für eine erneute Nutzung rückgeführt.
Einzigartige Eigenschaften der Waschkomposition, welche eine augenblickliche Aufblätterung der Mischung "Lösung - Verunreinigungen" auf der Lösungsoberfläche im Sammelbehälter gewährleisten, in Verbindung mit der zylusmässigen Anwendung der Lösung in Form eines Strahles ermöglichen die Nutzung dieser Lösung in der Volumenmenge, die diejenige der Verunreinigungen auf der zu reinigenden Oberfläche untersteigt. Im Ergebnis wird die Zeit für Abwaschen einer Zisterne auf 30-60 Minuten verkürzt, und ein reines Erdölprodukt anfällt, das ohne zusätzliche Bearbeitung Bearbeitung zweckmässigerweise benutzt werden kann, aufgrund des Fehlens des verunreinigten Wassers und der Wasser - Öl - Emulsion entfällt die Notwendigkeit, aufwendige Reinigungsanlagen in Anspruch zu nehmen.

## Patentansprüche

1. Das Verfahren zur Reinigung einer festen Oberfläche, das eine Strahlenbearbeitung der Oberfläche mit Waschmittel beinhaltet,
**dadurch gekennzeichnet,**
**dass** als Waschmittel 2 - 10- prozentige Lösung der Komposition eingesetzt wird, welche aus der gereinigten Oberfläche ein Film bildet. Das Film verhindert eine Verdampfung der restlichen Verunreinigungen und ermöglicht Durchführung von Feuerreparaturarbeiten und sonstigen explosionsgefährlichen Arbeiten nach erfolgter Oberflächenreinigung ohne Einsatz der Entgasungs - und Ventilationsausrüstungen unter Druck von 4 - 40 at und bei Lösungstemteratur von 20 - 90 ° C in zwei Stufen, dabei werden die in Richtung zur Oberfläche zuzuführende Lösung und die abzuführende Mischung - bestehend aus auszuwaschendebn Verunreinigungen - so geregelt, dass in der ersten Stufe eine Ansammlung der zu bildenden Mischung in dem zu reinigenden Behälter ein Drittel des Behälters nicht übersteigt, in der zweiten Stufe die Ansammlung der Mischung gänzlich fehlt; die Mischung "Lösung - Verunreinigungen" wird den Sammelbehältern zugeführt und kontinuirlich durch Entnahme der auf der Lösungsoberfläche schwimmenden Verunreinigungen getrennt, die unter Rückführung der Lösung für die Reinigung der Oberfläche zum Anwender gelangen.

2. Das Verfahren nach Patentanspruch 1,
**dadurch gekennzeichnet,**
**dass** in den Sammelbehälter durch die Öffnungen der im Unterteil des Sammelbehälters angeordneten Rohrleitung die Luft unter Druck von 0,1 - 5 at. geleitet wird.

3. Das Verfahren zur Reinigung einer festen Oberfläche, das eine Strahlenbearbeitung der Oberfläche mit Waschmittel beinhaltet,
**dadurch gekennzeichnet,**
**dass** als Waschmittel eine 2-10-prozentige Lösung der Komposition eingesetzt wird, welche auf der gereinigten Oberfläche ein Film bildet, wobei der Film eine Verdampfung der restlichen Verunreinigungen verhindert und eine Durchführung von Feuerreparaturarbeiten ermöglicht und sonstigen explosionsgefährlichen Arbeiten nach erfolgter Oberflächenreinigung ohne Einsatz der Entgasungs- und Ventilationsausrüstungen unter Druck von 4 - 40 at und bei Lösungstemteratur von 20 - 90 ° C, die Mischung "Lösung - Verunreinigungen" wird den Sammelbehältern zugeführt und kontinuirlich durch Entnahme der auf der Lösungsoberfläche schwimmenden Verunreinigungen getrennt, die unter Rückführung der Lösung für die Reinigung der Oberfläche zum Anwender gelangen.

4. Das Verfahren nach Patentanspruch 3,
**dadurch gekennzeichnet,**
**dass** in den Sammelbehälter durch die Öffnungen der im Unterteil des Sammelbehälters angeordneten Rohrleitung die Luft unter Druck con 0,1 - 5 at. geleitet wird.

5. Die Waschkomposition zur Realisierung des Verfahrens nach einem der Ansprüche 1 bis 4,
**dadurch gekennzeichnet,**
**dass** sie nachfolgende Zusammensetzung, Mass. % hat:
| | |
|---|---|
| Natriumalkylbenzolsulfonat ("Alkyl" - Radikal mit 11-13 Kohlenstoffatomen) | 4,5 -7,0 |
| Neonol | 2,0 - 7.0 |
| Polyäthylenglykol | 3,0-11,0 |
| Natriumkarbonat und/oder Natriumbikarbona | Rest |
